# EUROPÄISCHE PATENTSCHRIFT

(11) **EP 0 231 529 B1**
(45) Veröffentlichungstag und Bekanntmachung des Hinweises auf die Patenterteilung: **16.10.1991**
(21) Anmeldenummer: 86118170.9
(22) Anmeldetag: 30.12.1986
(51) Int. Cl.: F24C 15/10

(54) **Kochfläche aus Glaskeramik oder vergleichbarem Material mit strukturierter Oberfläche**
Cooking hob of glass-ceramic or similar material with a textured surface
Plaque de cuisson en céramique de verre ou un matériau analogue avec une surface rugueuse

(30) Priorität: 04.01.1986 DE 3600109
(43) Veröffentlichungstag der Anmeldung: 12.08.1987
(73) Patentinhaber: Schott Glaswerke, 55122 Mainz (DE); CARL-ZEISS-STIFTUNG, 55122 Mainz (DE)
(72) Erfinder: Scheidler, Herwig, Dipl.-Ing., D-6500 Mainz 21 (DE)
(74) Vertreter: Fuchs Mehler Weiss

(56) Entgegenhaltungen:
- DE-A- 3 433 880
- US-A- 3 406 279

## Beschreibung

Die vorliegende Erfindung betrifft Kochflächen aus Glaskeramik oder einem vergleichbaren Material.

Kochflächen aus Glaskeramik haben sich millionenfach bewährt. Besonders erfolgreich sind Kochflächen mit einer bei Aufsicht schwarzen Grundfarbe, die zur Kennzeichnung der Kochzonen und/oder zur designerischen Gestaltung mit unterschiedlichen Dekorfarben in verschiedenen Designs dekoriert sind.

Je nach Qualität der Dekorfarbe und je nach Art des Dekor-Design kommt es in der Praxis mitunter zu ästhetischen Problemen insofern, als die relativ dünne Dekorfarbe durch geschobene Töpfe und/oder durch scheuernde Reinigungsmittel partiell oder vollständig abgerieben wird. Hierdurch kann die Kochfläche unansehnlich werden.

Andererseits werden mitunter vom Markt Kochflächen verlangt mit nur wenig dekorierten Bereichen, wodurch die übrige Kochfläche frei von Dekorfarbe bleibt und diese Bereiche infolge der glatten Oberfläche und der schwarzen Farbe wie ein Spiegel wirken. Leichte Kratzer, Verschmutzungen und Fingerabdrücke stören daher relativ stark auf einer solchen, relativ wenig dekorierter Oberfläche.

Zwar sind aus der US-A-3 406 279 Kochflächen bekannt, die eine Mehrzahl von kontinuierlich gekrümmten Kochzonen aufweisen, wobei die Krümmung über eine Spanne von 152 mm maximal 0,20 mm betragen kann, doch dienen diese durch Druckspannungen entstehenden Krümmungen nur zur Verbesserung der Schlagfestigkeit des Keramikmaterials. Nachteilig ist immer noch der Abrieb und die Abnutzung der nicht beheizten Kochfläche, sowie die leichte Beschädigungsmöglichkeit von möglicherweise vorhandenem Dekor auf der Kochzone.

Ziel der vorliegenden Erfindung ist eine Kochfläche aus Glaskeramik oder vergleichbarem Material, die so beschaffen ist, daß durch geschobene Töpfe und/oder durch Reinigungsmittel die Dekorfarbe nicht in einer optisch störenden Weise abgerieben wird, und auf deren Oberfläche Kratzer, Verschmutzungen und Fingerabdrücke nicht auffallen.

Dieses Ziel wird mit einer Kochplatte gemäß dem Hauptanspruch erreicht.

Besonders vorteilhafte Ausführungsformen der Erfindung sind in den Unteransprüchen 2 bis 7 beschrieben.

Besonders vorteilhaft ist, daß das Ziel der Erfindung erreicht wird unter Beibehaltung der bisherigen Dekorationsmöglichkeiten.

Durch die Oberflächenstrukturierung wird eine nicht oder nur geringfügig dekorierte Kochfläche ästhetisch unempfindlich gegenüber Kratzern, Verschmutzungen und Fingerabdrücken, da diese auf einer strukturierten Oberfläche wesentlich weniger als auf einer glatten, glänzenden Oberfläche auffallen.

Die Töpfe haben nur noch mit den Überhöhungen unmittelbaren Kontakt und führen allenfalls nur dort zum Abrieb, während der übrige Bereich unbelastet und damit völlig unzerstört bleibt: Die Überhöhungen sind statistisch über die Fläche verteilt. Durch geeignete Wahl der Geometrie der Überhöhungen und/oder durch deren Farbgebungen fallen Verkratzungen wesentlich weniger auf als auf einer glatten Kochfläche, wodurch insgesamt die Gebrauchstauglichkeit der Kochfläche erhöht wird bzw. das Aussehen auf lange Zeit ansprechend gehalten werden kann.

Zweckmäßigerweise werden die erfindungsgemäßen Überhöhungen bei der Formgebung der Kochplatten durch Anwendung entsprechend ausgebildeter Walzen erzeugt.

Andererseits können diese Überhöhungen z.B. dadurch erzeugt werden, daß geeignete Dekorfarben oder Emailflüsse auf die Kochfläche aufgebracht und ggf. eingebrannt werden.

## Patentansprüche

1. Kochfläche aus Glaskeramik oder vergleichbarem Material, dadurch gekennzeichnet, daß die Oberseite der Kochfläche so strukturiert ist, daß bestimmte statistisch verteilte Oberflächenbereiche relativ zu ihrer Umgebung um mindestens 0,01 mm überhöht sind.

2. Kochfläche nach Anspruch 1, dadurch gekennzeichnet, daß diese Oberflächenbereiche relativ zu ihrer Umgebung um mindestens 0,025 mm überhöht sind.

3. Kochfläche nach einem der Ansprüche 1-2, dadurch gekennzeichnet, daß der Abstand der Überhöhungen voneinander so bemessen ist, daß auf eine im wesentlichen kreisförmigen Fläche von 120 mm Durchmesser mindestens 3 Überhöhungen vorhanden sind.

4. Kochfläche nach einem der Ansprüche 1-3, dadurch gekennzeichnet, daß die Überhöhungen im Bereich der Kochzonen eine andere Gestalt aufweisen als die Überhöhungen im nicht-beheizten Bereich der Kochfläche.

5. Kochfläche nach einem der Ansprüche 1-4, dadurch gekennzeichnet, daß bei einer dekorierten Kochfläche die Überhöhungen frei von Dekorfarben sind.

6. Kochfläche nach einem der Ansprüche 1-4, dadurch gekennzeichnet, daß bei einer durch Mehrfarbendruck dekorierten Kochfläche Überhöhungen mit gebrauchsfreundlichen Farben bedruckt sind, während die nicht überhöhten Bereiche mit weniger gebrauchsfreundlichen Farben bedruckt sind.

7. Kochfläche nach einem der Ansprüche 1-4 und 6, dadurch gekennzeichnet, daß die Überhöhungen aus geeigneten eingebrannten Dekorfarben oder Emailflüssen bestehen, die in einem geeigneten Dekorationsverfahren aufgebracht worden sind.

## Claims

1. A cooking hob of glass ceramic material or comparable material, characterized in that the top of the cooking hob is textured in such a way that certain randomly distributed surface areas are raised by at least 0·01 mm relative to their surroundings.

2. A cooking hob according to Claim 1, characterized in that the said surface areas are raised by at least 0·025 mm relative to their surroundings.

3. A cooking hob according to any one of Claims 1 and 2, characterized in that the distance of the raised portions from one another is such that at least 3 raised portions are present in a substantially circular area of 120 mm in diameter.

4. A cooking hob according to any one of Claims 1 to 3, characterized in that the raised portions in the region of the cooking areas have a different shape from the raised portions in the non-heated region of the cooking hob.

5. A cooking hob according to any one of Claims 1 to 4, characterized in that, in a decorated cooking hob, the raised portions are free of decorative colours.

6. A cooking hob according to any one of Claims 1 to 4, characterized in that, in a cooking hob decorated with multi-coloured printing, raised portions are printed with colours resistant to use, while the regions not raised are printed with colours less resistant to use.

7. A cooking hob according to any one of Claims 1 to 4 and 6, characterized in that the raised portions consist of suitable stove-enamelled decorative colours or enamel fluxes which are applied in a suitable decoration process.

## Revendications

1. Plaque de cuisson en vitro-céramique ou en matériau analogue, caractérisée en ce que la surface supérieure de la plaque de cuisson présente une texture telle, que certaines zones de la surface distribuées statistiquement sont surélevées d'au moins 0,01 mm par rapport à leur environnement.

2. Plaque de cuisson selon la revendication 1, caractérisée en ce que ces zones de la surface sont surélevées d'au moins 0,025 mm par rapport à leur environnement.

3. Plaque de cuisson selon l'une des revendications 1-2, caractérisée en ce que la distance des surélévations entre elles est telle qu'au moins trois surélévations sont contenues dans une surface essentiellement circulaire de 120 mm de diamètre.

4. Plaque de cuisson selon l'une des revendications 1-3, caractérisée en ce que les surélévations dans les zones de cuisson ont une forme différente de celle des surélévations dans la partie non chauffée de la plaque de cuisson.

5. Plaque de cuisson selon l'une des revendications 1-4, caractérisée en ce que sur une plaque de cuisson décorée, les surélévations sont libres de toute peinture de décor.

6. Plaque de cuisson selon l'une des revendications 1-4, caractérisée en ce que dans une plaque de cuisson décorée avec plusieurs couleurs, les surélévations sont imprimées avec des couleurs conviviales (d'aspect agréable et d'entretien facile) tandis que les zones non surélevées sont imprimées avec des peintures moins conviviales.

7. Plaque de cuisson selon l'une des revendications 1-4 et 6, caractérisée en ce que les surélévations sont composées de peintures de décor ou d'émail adaptés cuits, qui sont appliqués selon un procédé de décoration adapté.
